# EUROPÄISCHE PATENTSCHRIFT

(11) **EP 0 974 294 B1**
(45) Veröffentlichungstag und Bekanntmachung des Hinweises auf die Patenterteilung: **24.11.2004**
(21) Anmeldenummer: 99114349.6
(22) Anmeldetag: 21.07.1999
(51) Int. Cl.: A47C 23/06

(54) **Streifenförmiges Federelement**
Strip shaped spring element
Elément de ressort en forme de bande

(30) Priorität: 21.07.1998 DE 19832689
(43) Veröffentlichungstag der Anmeldung: 26.01.2000
(73) Patentinhaber: Mankau, Dieter, Prof., D-60316 Frankfurt (DE)
(72) Erfinder: Mankau, Dieter, Prof., D-60316 Frankfurt (DE)
(74) Vertreter: Alber, Norbert, Dipl.-Ing.

(56) Entgegenhaltungen:
- US-A- 4 703 526
- US-A- 5 388 290

## Beschreibung

Die Erfindung betrifft ein neues Federelement, das z. B. in sogenannte Lattenroste eingesetzt wird und das vorwiegend in Sitz- oder Liegemöbelstücke verwendet wird. Der Lattenrost übernimmt in den meisten Fällen die Auflagefunktion für Matratzen oder Polster sowie die Grundhärteeinstellung für den Schlaf- bzw. Sitzkomfort.

Bei einigen Lattenrosten ist die Härte durch Gummielemente, die zwischen zwei Federleisten verschiebbar gelagert sind, einstellbar. Bei anderen bekannten Konstruktionen, die eine Grundhärteverstellung der Federleisten realisiert haben, wird durch eine oder mehrere kürzere Federelemente, die an der Federleiste verschiebbar angebracht sind, die Härte der Federleiste eingestellt.

Die Nachteile dieser Konstruktionen sind in der Funktionsweise der Federleisten selbst begründet. Sie müssen aus statischen Gründen auf der Auflageseite ballig konvex ausgebildet sein, um einen einigermaßen kontinuierlichen Höhenverlauf sowie einer entsprechenden Rückstellkraft der Federleisten zu gewährleisten. Bauartbedingt ist keine gleichmäßige punktuelle Druckdurchbiegung an jeder Stelle der Federleiste zu realisieren. Eine einigermaßen genaue Grundhärteeinstellung der Federleisten in einem Bettlattenrost und in den drei Komfortzonen, Kopf-, Fuß- und Schulterbereich, ist mit diesen bekannten Ausführungen nicht zu realisieren.

Aufgrund dieser bauartbedingten Nachteile der Federleisten ist ein Schlaf- bzw. Liege- und Sitzkomfort nur durch technisch aufwendige Matratzen und Polsterkonstruktionen, die zwangsläufig zu einer hohen Bauhöhe führen, zu realisieren. Dadurch wird auch die Durchlüftung und Feuchtigkeitsabgabe der Matratzen bzw. Polster erschwert.

Gravierend wird dieser Nachteil bekannter Lattenrostkonstruktionen besonders bei der Verwendung in Pflegebetten, in denen Patienten über einen längeren Zeitraum verweilen. Hier liegen ganz unterschiedliche Patienten mit unterschiedlichem Körpergewicht, ihren individuellen Körperformen und mit ganz unterschiedlichen Krankheitsbildern in der Regel auf einem standardisierten Lattenrost ohne jegliche Verstellmöglichkeit der Auflagehärte. Die darauf befindliche einfache Matratze kann diese bauartbedingten konstruktiven Nachteile des Lattenrostes nicht kompensieren.

Ähnliche Problembereiche bestehen im Bürostuhlbereich und bei Autositzen. Auch hier sind individuelle Einstellungsmöglichkeiten in bezug auf Sitzkomfort und anatomisch richtiges Sitzen für die Benutzergruppen nicht optimal gelöst.

Der im Patentanspruch 1 und den Unteransprüchen angegebenen Erfindung liegt das Problem zugrunde, ein in der Härte einfach und genau einzustellendes Federelement zu schaffen ,das vorwiegend in Lattenrosten von Betten, Büroarbeitsstühlen oder Autositzen eingesetzt werden soll.

Erfindungsgemäß wird die Aufgabe dadurch gelöst, daß zwischen den Auflagepunkten in Längsrichtung des Federelementes ein Spannelement, welches in wenigstens einer ersten Querrichtung auslenkbar ist, mit einstellbarer Vorspannung auf Zug gespannt ist und entlang dem Spannelement auf der Belastungsseitezwischen den Auflagepunkten miteinander verbundene Kettenelemente so angeordnet sind, daß sich die Kettenelemente in Längsrichtung aneinander abstützen und um Schwenkachsen, die quer zur Längsrichtung und quer zur ersten Querrichtung verlaufen, relativ zueinander schwenkbar sind.

Die mit der Erfindung erzielten Vorteile bestehen insbesondere darin, daß das in seiner Härte leicht und genau einstellbare Federelement besonders für Pflegebetten, zu Hause oder in Krankenhäusern, Kliniken, Sanatorien, Alten- und Pflegeheimen, geeignet ist, da hier besondere variable Einstellwerte bezüglich der Druckverteilung und Einsinktiefe im Auflagebereich gefordert werden. Zudem sind die meisten Pflegebetten im Kopf- und Fußteil verstellbar und die Matratze kann daher, da ihre Bauhöhe aufgrund der Biegeanforderungen geringer ist als eine normale Schlafmatratze, nicht die Funktion einer optimalen anatomischen Abstützung der Wirbelsäule und der Lendenwirbelsäule übernehmen. Von daher kommt dem Lattenrost eine besondere Bedeutung bezüglich der Einsinktiefe und Druckverteilung zu.

Durch die Verwendung eines Obergurtes der in Querrichtung auslenkbar, jedoch in Längsrichtung druckfest ist, entsteht eine vom Druckpunkt ausgehende breitere Einsinktiefe und damit eine längere Druckverteilungskurve, mit einem kontinuierlichen Verlauf. Eine optimale Einsinktiefe an den Auflagepunkten des Federelementes z. B. bei der Verwendung von zwei Lattenrosten für ein breites Doppelbett, ist durch die Verwendung von zwei Federelementen, die in ihrer Auslenkungsrichtung zueinander kombiniert sind, zu erreichen.

Im Sitzbereich, z. B. bei Büroarbeitsstühlen ,wird durch die Verwendung des Federelementes im Sitz- wie im Rückenlehnenbereich ein weitgehend dynamisches und druckausgleichendes Sitzen ermöglicht. Durch die Verwendung von Federelementen mit Mittelgurt in der Rückenlehne von Autositzen kann die Aufprallenergie, die bei einem Heckauffahrunfall durch einen anderen PKW für den Fahrer im vorderen PKW entsteht, der in dieser Situation gegen die Rückenlehne gepreßt wird, dadurch für den Fahrer reduziert werden, daß die Rückenlehne kontrolliert nach hinten und für den Fahrer dämpfend ausweichen kann.

Eine weitere vorteilhafte Ausgestaltung der Erfindung ist neben der einfachen manuellen Einstellung der Härte der Federelemente, z. B. durch einen einfachen Drehmomentschlüssel, die programmierte Steuerung der Härte von einzelnen Federelementen mittels Software und elektrischer Schrittmotoren. Besonders vorteilhaft ist diese Anwendung bei Pflege- und Krankenhausbetten mit einer ständig wechselnden Bettenbelegung und unterschiedlichen Krankheitsbildern der Patienten. Bei Langzeit- und pfegebedürftigen Patienten kann aus medizinischen Gesichtspunkten über einen festgelegten Zeitraum eine intervallmäßige Steuerung der Härte von unterschiedlichen Härtezonen oder von einzelnen Federelementen über die elektronische Steuerung realisiert werden. Ausführungsbeispiele der Erfindung werden im folgenden unter Bezugnahme auf die beigefügten Zeichnungen näher beschrieben.

Es stellen dar:
- Fig. 1:: eine Darstellung des Federelementes in Seitenansicht als Längsschnitt, mit Vorspannungseinrichtung an der linken und rechten Auflageseite.
- Fig. 2:: die Draufsicht gemäß Fig. 1.
- Fig. 3:: eine Darstellung des Federelementes in Seitenansicht, mit Obergurt und parallel zum Obergurt verlaufender Kettenelemente sowie einer Vorspannungseinrichtung an der linken und rechten Auflageseite.
- Fig. 4:: eine Darstellung des Federelementes in Seitenansicht, mit Obergurt und einer spiegelsymmetrisch konvex gegen das Spannelement vorstehender Gesamtkontur und einer Vorspannungseinrichtung an der linken und rechten Auflageseite.
- Fig. 5:: als Detail in Seitenansicht.
- Fig. 6:: eine Darstellung des Federelementes in Seitenansicht, mit horizontal gerade verlaufendem Untergurt und einer spiegelsymmetrisch konvex gegen das Spannelement vorstehender Gesamtkontur sowie einem mittig unter dem Untergurt angebrachten Auflagepunkt, wobei die Vorspannungseinrichtung nicht mit dargestellt ist.
- Fig. 7:: eine Darstellung des Federelementes in Seitenansicht, mit gekrümmten Untergurt und horizontal gerade verlaufender Kettenelemente auf der Auslenkungsseite und einem mittig unter dem Untergurt angebrachten Auflagepunkt, wobei die Vorspannungseinrichtung nicht mit dargestellt ist.
- Fig. 8:: eine Darstellung des Federelementes in Seitenansicht mit Untergurt und einseitiger Abstützung, wobei die Vorspannungseinrichtung nicht dargestellt ist.
- Fig. 9:: eine Darstellung des Federelementes in Seitenansicht mit Obergurt, das auf seiner unteren linken und rechten Auflageseite durch ein Verbindungselement mit einer Federleiste, die an einem Gestell befestigt ist, verbunden ist, wobei die Vorspannungseinrichtung am Federelement nicht mit dargestellt ist.
- Fig. 10:: eine Detaildarstellung des Federelementes in Seitenansicht mit Untergurt und einseitiger Abstützung, das der Abstützungsseite gegenüberliegenden oberen Seite durch ein Verbindungselement mit einer darüber liegenden Federleiste verbunden ist, wobei die Vorspannungseinrichtung am Federelement nicht mit dargestellt ist.
- Fig. 11:: eine Darstellung des Federelementes, das sich aus zwei Federelementen mit unterschiedlicher Auslenkung zusammensetzt, wobei die Vorspannungseinrichtung nicht mit dargestellt ist.
- Fig. 12:: eine Detaildarstellung von zwei Federelementen in Seitenansicht die mit ihren Auslenkungsseiten zueinander angeordnet sind und durch ein Verbindungselement miteinander verbunden sind, wobei die Vorspannungseinrichtung nicht mit dargestellt ist.
- Fig. 13:: eine Detaildarstellung des Federelementes mit Mittelgurt in Seitenansicht in horizontaler Ausrichtung durch das Spannen der oberhalb des Mittelgurtes angebrachten Kettenelemente durch das Spannelement.
- Fig. 14:: eine Detaildarstellung des Federelementes gemäß Fig. 13 mit veränderter Ausrichtung durch das Spannen der unterhalb des Mittelgurtes angebrachten Kettenelemente durch das Spannelement.
- Fig. 15:: eine Detaildarstellung des Federelementes mit Mittelgurt in Seitennsicht mit unterschiedlichen Höhenverläufen der Kettenelemente sowie unterschiedlichen Winkelstellungen der Stirnflächen der ober- und unterhalb des Mittelgurtes angebrachten Kettenelemente.
- Fig. 16:: eine Detaildarstellung des Federelementes mit breitem Obergurt in Seitenansicht.
- Fig. 17:: eine Darstellung des Federelementes als Vorderansicht gemäß Fig. 16.
- Fig. 18:: eine Detaildarstellung des Federelementes in Seitenansicht mit Obergurt und integrierter Rollenführung für das Spannelement in den Kettenetementen.
- Fig. 19:: eine Detaildarstellung des Federelementes in Seitenansicht mit Mittelgurt und gegenüber der Auslenkungsseite, oberhalb auf dem Mittelgurt angebrachte Kettenelemente, die zwischen ihren Stirnflächen flexible Dämpfungselemente aufnehmen.
- Fig. 20:: eine Detaildarstellung des Federelementes als Schnitt in Seitenansicht mit Obergurt und Gleitführung für das Spannelement in den Kettenelementen.
- Fig. 21:: eine Detaildarstellung des Federelementes in Seitenansicht mit Obergurt und mit Kettenelementen, die eine Stirnflächenverzahnung aufweisen.
- Fig. 22:: eine Detaildarstellung des Federelementes als Schnitt in Seitenansicht mit Obergurt das als Kunststoffspritzgußteil ausgebildet ist und sich zwischen den Stirnflächen der Kettenelemente zusammenhängend ausgeformte Dämpfungs- und Ausgleichseleniente angebracht sind.
- Fig. 23:: eine Detaildarstellung des Federelementes als Unteransicht gemäß Fig. 23.
- Fig. 24:: eine Detaildarstellung von zwei Federelementen als Draufsicht mit flexiblen Überbrückungselementen zwischen den einzelnen Federelementen.
- Fig. 25:: eine Darstellung eines Federelementes mit Untergurt als Draufsicht und quer zur Mittelachse des Federelementes auf seiner Auslenkungsseite angeordnete Leisten.
- Fig. 26:: eine Darstellung eines vertikal angeordneten Federelementes mit Untergurt als Draufsicht, auf dem auf seiner Auslenkungsseite quer zur Mittelachse einzelne Federelemente mit Untergurt und gleicher Auslenkungsseite angebracht sind.
- Fig. 27:: eine Darstellung von zwei vertikal und parallel verlaufender Federelemente mit Obergurt als Draufsicht, auf denen gegenüber ihrer Auslenkungsseite und quer zur Mittelachse Querleisten angebracht sind.
- Fig. 28:: eine Darstellung von zwei vertikal und parallel verlaufender Federelemente mit Obergurt als Draufsicht, auf denen gegenüber ihrer Auslenkungsseite und quer zur Mittelachse Federelemente mit Obergurt und gleicher Auslenkungsseite angebracht sind.
- Figuren 29 und 30:: eine Version mit aufgesteckten Kettenelementen,
- Figuren 31 und 32:: eine Lösung mit rohrförmigen Kettenelementen,
- Figuren 33 und 34:: eine Version mit seitlich weit überstehendem Obergurt, und
- Fig. 35:: eine Version mit seitlich überstehenden Auslegern.

Das erfindungsgemäße Federelement besteht gemäß Fig. 1 und 2 aus wenigstens einem Spannelement 4, das zwischen den Enden 5 und 6 in Längsrichtung 7 verläuft und welches in wenigsten einer ersten Querrichtung 32 auslenkbar ist, mit einstellbarer Vorspannung auf Zug gespannt ist und entlang dem Spannelement 4 auf der Belastungsseite zwischen den Enden 5 und 6 miteinander verbundene Kettenelemente 1 so angeordnet sind, daß sich die Kettenelemente 1 in Längsrichtung 7 aneinander abstützen und um Schwenkachsen 8, die quer zur Längsrichtung 7 und quer zur ersten Querrichtung 32 verlaufen, relativ zueinander schwenkbar sind.

In der Ausführungsform gemäß Fig. 3 werden die Kettenelemente 1 dadurch gelenkig untereinander verbunden, daß sie mit ihren von dem Spannelement abgewandten Rückseiten fest mit einem Obergurt 14 verbunden sind, welcher sich über die gesamte Länge des Federelementes von einem Ende 5 zum anderen Ende 6 erstreckt und auch mit den Enden 5 und 6 fest verbunden ist und in Querrichtung federnd auslenkbar, jedoch in Längsrichtung 7 druckfest ist.

In der Ausführungsform gemäß Fig. 4 bilden die Kettenelemente 1 im in Querrichtung unbelasteten Zustand mit ihren vom dem Spannelement 4 abgewandten Rückseite in ihrer Gesamtheit eine spiegelsymmetrisch ballig konvexe Gesamtkontur. Durch diese unterschiedlichen Höhen der Kettenelemente 1 ist bis auf die Enden 5 und 6, die auch die Auflagepunkte für das Federelement bilden, eine zwischen den Enden 5 und 6, an jeder Stelle, gleiche Einsinktiefe realisierbar.

Fig. 5 zeigt im Detail, daß die Kettenelemente 1 nur über den Obergurt 14 miteinander verbunden sind, und an den Stirnseiten 9 lediglich gegeneinander gepreßt werden, und sich bei Ausienkung in erster Querrichtung diese Stirnseiten aufeinander abrollen und der Abrollpunkt eine quer verlaufende Schwenkachse darstellt.

In der Ausführungsform gemäß Fig. 6 und Fig. 8 sind die Kettenelemente 1 an einem Untergurt 15 befestigt, um eine mittige 16 oder seitliche 17 Abstützung des Federelementes zu realisieren, während das Spannelement 4 auf der Oberseite verläuft.

In der Ausführungsform gemäß Fig. 9 ist ein Federelement mit Obergurt 14 über ein Verbindungselement 18 mit einer Federleiste 19 verbunden, um eine annähernd gleiche Einsinktiefe der Enden 5 und 6, wie sie zwischen den Enden 5 und 6 zu erzielen ist.

In der Ausführungsform gemäß Fig. 10 ist ein kurzes Federelement mit Untergurt 15 und seitlicher Abstützung 17 über ein Verbindungselement 18 mit einer über dem Federelement angeordneten Federleiste 20 verbunden.

In der Ausführungsform gemäß Fig. 11 sind zwei Federleisten mit unterschiedlicher Auslenkung und Abstützung in Längsrichtung hintereinander miteinander verbunden. Diese Kombination kann vorteilhaft im Sitzmöbelbereich, speziell im Stuhlbereich eingesetzt werden.

In der Ausführungsform gemäß Fig. 12 sind zwei Federelemente, ein langes mit Obergurt 14 und ein kurzes mit Untergurt 15, über ein Verbindungselement 18, das in Auslenkrichtung 32 verläuft, angeordnet. Diese Kombination von zwei Federelementen ermöglicht eine genaue Einsinktiefe des oberen Kettenelementes an allen Stellen in Längsrichtung 7 und ist besonders geeignet für den Einsatz in Pflegebetten in Verbindung einer zentralen elektromechanischen Steuerung für unterschiedliche Härteanforderungen, die aus medizinischer Sicht bestehen.

In der Ausführungsform gemäß Fig. 13, 14 ,15 sind Ausführungsbeispiele eines Federelementes mit Mittelgurt 21 dargestellt, das vorteilhaft im Sitzbereich, speziell in Rückenlehnen von Bürostühlen oder Autositzen eingesetzt werden kann, und bei dem Spannelemente 4 auf beiden Seiten dieses Mittelgurtes verlaufen.

In der Ausführungsform gemäß Fig.19 ist ein Federelement mit Obergurt 14 dargestellt, auf dem oberhalb vom Obergurt 14 Kettenelemente 27 angebracht sind und sich zwischen den Stirnflächen 9', Dämpfungs- und Ausgleichselemente 26 befinden, die bei einer übermäßig starken und unterschiedlichen Belastung der Federelemente wie z. B. bei Sitzbänken im öffentlichen Bereich, das Spannelement 4 bzw. die Spannvorrichtung entlastet.

In der Ausführungsform gemäß Fig. 25, 26, 27 und 28 werden Kombinationsmöglichkeiten von Federelementen mit Leisten und Kombinationsmöglichkeiten von Federelementen untereinander dargestellt. Diese Ausführungsbeispiele zeigen Anwendungsbeispiele für die Bereiche Sitzen, Ruhen und Schlafen.

Die Figuren 29 und 30 zeigen im Längs- sowie Querschnitt eine Variante, bei der der Obergurt 14 in Abständen gegen das Spannelement 4 abragende, insbesondere einstückig ausgebildete, Fortsätze 14' aufweist. Die Kettenelemente 1 sind auf die freien Enden der Fortsätze 14' aufgesteckt und nehmen diese in entsprechend geformten Taschen auf, die etwas größer ausgebildet sind als die Fortsätze 14'. Bei Belastung auf den Obergurt quer zum Spannelement verformt sich der Obergurt 14, so daß unter Umständen auch die Fortsätze 14' nicht mehr exakt zueinander parallel stehen, und die aneinander grenzenden Kettenelemente 1 rollen etwas mit ihren gegeneinander gerichteten Stirnseiten 9 aneinander ab entsprechend der Wirkung eines Gelenkes. Das Spannelement 4 kann ein Spanngurt sein, der an einer unteren Nut der Kettenelemente 1 liegt.

Demgegenüber zeigt Fig. 31 eine Variante, bei der die Kettenelemente 1 Rohrstücke sind, die in Richtung des Spannelementes 4, in diesem Fall einem Spannelement mit rundem Querschnitt, etwa einem Stahlseil, verlaufen, welches sich durch das Rohr hindurch erstreckt.

Da die Rohrstücke, die endseitig insbesondere an beiden Enden jeweils Dämpfungselemente 101 aufweisen, stützen sich mit ihren Stirnflächen 9 an den seitlichen Flanken der quer zur Spannrichtung verlaufenden Fortsätze 14' des Obergurtes 14 ab, so daß auch das durch die Rohrstücke hindurch verlaufende Spannelement 4 durch entsprechende Durchgangsbohrungen der Fortsätze 14' hindurch verläuft.

Als Spannelement 1 wirkt dabei primär der Zwischenobergurt 14 und Spannelement 4 befindliche Teil des Querschnitts der Rohrstücke, so daß der Gelenkpunkt der Berührungspunkt dieser Rohrstücke an den Stirnseiten 9 gegenüber den Fortsätzen 14' ist.

Fig. 33 zeigt eine Variante ähnlich Fig. 29, bei der jedoch als Spannelement 4 wiederum ein Element mit rundem Querschnitt, etwa ein Stahlseil, benutzt wird, dessen Unterschied primär in der Ausformung des Obergurtes 14 besteht:

Wie die Aufsicht der Fig. 33 zeigt, erstreckt sich der Obergurt zu beiden Seiten um ein Mehrfaches der Breite der Fortsätze 14' über diese seitlich hinaus, ist in Längsrichtung von den Seiten her in Abständen eingeschnitten bis etwa auf die Tiefe der Fortsätze 14' und weist in diesen seitlichen Überständen großflächige Durchbrüche auf. Ein solches Federelement bietet auf großer Fläche eine Abstützung, ohne innerhalb dieser Fläche eine Durchlüftung durch den Obergurt 14 hindurch vollständig zu behindern.

Fig. 35 zeigt eine ähnliche Ausführungsform wie Fig. 25, mit dem Unterschied, daß auf der vom Spannelement 4 abgewandten Seite der Kettenelemente 1 auf jedem Kettenelement ein quer zur Richtung des Spannelementes 4 seitlich weit überstehender Querausleger 28 angeordnet ist, um ebenfalls durch ein einziges Federelement eine breite Unterstützungsfläche zu bieten. Die Kettenelemente 1 können dabei über einzelne Gelenke miteinander verbunden sein oder über einen Obergurt 14.

## Patentansprüche

1. Ein an mindestens einer Stelle (2, 3, 16, 17) abgestütztes streifenförmiges, in wenigstens einer ersten Querrichtung in seiner Federwirkung einstellbares Federelement,
**dadurch gekennzeichnet, dass**
zwischen den Enden (5, 6) des Federelementes in Längsrichtung (7) wenigstens ein Spannelement (4), welches in wenigstens einer ersten Querrichtung (32) auslenkbar ist, mit einstellbarer Vorspannung auf Zug gespannt ist und entlang dem Spannelement (4) auf der Belastungsseite zwischen den Enden (5, 6) Kettenelemente (1) so angeordnet sind, dass sich die Kettenelemente (1) in Längsrichtung (7) wenigstens indirekt aneinander abstützen und um Schwenkachsen (8), die quer zur Längsrichtung (7) und quer zur ersten Querrichtung (32) verlaufen, relativ zueinander schwenkbar sind.

2. Federelement nach Anspruch 1,
**dadurch gekennzeichnet, dass**
die Kettenelemente (1) miteinander verbunden sind.

3. Federelement nach Anspruch 1,
**dadurch gekennzeichnet, daß**
sich die Kettenelemente (1) mit ihren in Längsrichtung (7) weisenden Stirnflächen (9) aneinander abstützen.

4. Federelement nach einem der vorhergehenden Ansprüche,
**dadurch gekennzeichnet, daß**
die Kettenelemente (1) am Spannelement (4) anliegen.

5. Federelement nach einem der vorhergehenden Ansprüche,
**dadurch gekennzeichnet, daß**
die Kettenelemente (1) im in Querrichtung unbelasteten Zustand auf der gegen das Spannelement (4) gerichteten Unterseite in ihrer Gesamtheit eine spiegelsymmetrisch ballig oder brückenförmig konvex gegen das Spannelement (4) vorstehende Gesamtkontur zwischen den Enden (5, 6) bilden.

6. Federelement nach einem der vorhergehenden Ansprüche,
**dadurch gekennzeichnet, daß**
die Kettenelemente (1) im in Querrichtung unbelasteten Zustand auf der gegen das Spannelement (4) gerichteten Unterseite in ihrer Gesamtheit unterschiedliche Höhenverläufe gegen das Spannelement (4) vorstehende Gesamtkontur zwischen den Enden (5, 6) bilden.

7. Federelement nach einem der vorhergehenden Ansprüche,
**dadurch gekennzeichnet, daß**
die Kettenelemente (1) dadurch gelenkig untereinander sowie mit den Enden (5, 6) des Federelementes verbunden sind, daß sie mit ihren von dem Spannelement (4) abgewandten Rückseiten, die gegenüber der Länge der Kettenelemente (1) zwischen den Stirnflächen (9) zurückgesetzt sind, fest mit einem Obergurt (10) verbunden sind, welcher sich über die gesamte Länge des Federelementes von einem Ende (5) zum anderen Ende (6) erstreckt und auch mit den Enden (5, 6) fest verbunden ist und in Querrichtung federnd auslenkbar, jedoch in Längsrichtung (7) druckfest ist.

8. Federelement nach einem der vorhergehenden Ansprüche,
**dadurch gekennzeichnet, daß**
die Kettenelemente (1) dadurch gelenkig untereinander verbunden sind, daß sie mit ihren von dem Spannelement (4) abgewandten Rückseiten fest mit einem Untergurt (15) verbunden sind, welcher sich über die gesamte Länge des Federelementes von einem Ende (5) zum anderen Ende (6) erstreckt und auch mit den Enden (5, 6) fest verbunden ist und in Querrichtung federnd auslenkbar, jedoch in Längsrichtung druckfest ist und daß die Abstützung und Befestigung des Federelementes in der Mitte (16) oder davon seitlich versetzt oder an einem Ende (17) unterhalb vom Untergurt (15) erfolgt.

9. Federelement nach einem der vorhergehenden Ansprüche,
**dadurch gekennzeichnet, daß**
auf einem Mittelgurt (21) auf seiner Ober- und seiner Unterseite Kettenelemente (1) angebracht sind und auf den beiden einander gegenüberliegenden Seiten das Spannelement (4) vorhanden ist und die Kette der Kettenelemente (1) sowohl in die positive (32'), als auch in die negative (32) erste Querrichtung auslenkbar sind und das die Stirnflächen (9) der Kettenelemente (1) unterschiedliche Winkel haben.

10. Federelement nach einem der vorhergehenden Ansprüche,
**dadurch gekennzeichnet, daß**
zwischen den Stirnflächen (9) der Kettenelemente (1) Dämpfungs- und Ausgleichselemente (26), die einzeln oder zusammenhängend ausgeformt sind, angebracht sind.

11. Federelement nach einem der vorhergehenden Ansprüche,
**dadurch gekennzeichnet, daß**
das Spannelement (4) im Kettenelement (1) an seiner Auslenkseite (32) in Führungen verläuft.

12. Federelement nach einem der vorhergehenden Ansprüche,
**dadurch gekennzeichnet, daß**
es sich bei dem Spannelement (4) um ein Seil oder Flachband aus Stahl oder Kunststoff handelt, welches die Endblöcke (5, 6), die die Vorspannungseinrichtung aufnehmen, durchdringt und in einem Gewindebolzen (12) endet, so daß über eine auf den Gewindebolzen (12) aufgeschraubte Mutter (11) und zwischen dem Endblock (5) bzw.(6) und der Mutter (11) angeordnete Druckfeder (13) die Vorspannung des Federelementes einstellbar ist.

13. Federelement nach einem der vorhergehenden Ansprüche,
**dadurch gekennzeichnet, daß**
mindestens eine Vorrichtung für die Vorspannungseinstellung des Spannelementes (4) an der Auflageseite (2, 3, 16, 17) oder den Enden (5, 6), an jeder Stelle am Obergurt (14) am Untergurt (15) oder in bzw. an den Kettenelementen (1) angebracht ist.

14. Federelement nach einem der vorhergehenden Ansprüche,
**dadurch gekennzeichnet, daß**
das Federelement aus einem breiten Obergurt (14) der Durchbrüche (30) aufweist gebildet wird, an dem mehrere parallel verlaufende Ketten der Kettenelemente (1) mit ihrem Spannelement (4) längs und quer angeordnet sind.

15. Federelement nach einem der vorhergehenden Ansprüche,
**dadurch gekennzeichnet, daß**
der Ober-, Mittel- oder Untergurt (14, 15, 21) aus einzelnen Elementen (29), die kreisförmig, quadratisch, sechs- oder achteckig ausgeformt sein können gebildet wird und daß die Kettenelemente (1) im Bereich der Stirnflächen (9) gurtseitig (14, 15, 21) miteinander fest, jedoch federnd, verbunden sind und daß die Kettenelemente (1) konstruktiv so ausgebildet sind, daß die einzelnen Elemente (29) auf Abstand gehalten werden und daß mehrere Spannelemente (4) längs und quer angeordnet sind.

16. Federelement nach einem der vorhergehenden Ansprüche,
**dadurch gekennzeichnet, daß**
mehrere Federelemente mit gleicher oder unterschiedlicher Auslenkungsseite (32) in Längs- oder in Querrichtung angeordnet sind.

17. Federelement nach einem der vorhergehenden Ansprüche,
**dadurch gekennzeichnet, daß**
einzelne Federelemente übereinander angeordnet sind und durch ein flexibles oder starres Verbindungselement (18) miteinander verbunden sind und in ihrer Auslenkungsrichtung (32) zueinander oder gegeneinander kombiniert werden können.

18. Federelement nach einem der vorhergehenden Ansprüche,
**dadurch gekennzeichnet, daß**
eine Federleiste (20) durch ein flexibles oder starres Verbindungselement (18) fest am Federelement mit Untergurt (15) mit Abstützung in der Mitte (16) an den Enden (5, 6) oberhalb der Auslenkungsseite (32) des Federelementes angebracht ist.

19. Federelement nach einem der vorhergehenden Ansprüche,
**dadurch gekennzeichnet, daß**
eine Federleiste (20) durch ein flexibles oder starres Verbindungselement (18) fest an einem rechten und einem linken Federelement mit Untergurt (15), die spiegelsymmetrich angeordnet und einseitig abgestützt (17) sind, oberhalb der Auslenkungsseite (32) der zwei Federelemente auf der gegenüberliegenden Seite von der Abstützungsseite (17) angebracht ist.

20. Federelement nach Anspruch 1 und 18, 19
**dadurch gekennzeichnet, daß**
eine Federleiste (19) an einem Federelement mit Obergurt (14) an seiner Auflageseite (2, 3) auf der Auslenkungsseite (32) durch ein flexibles oder starres Verbindungselement (18) angebracht ist.

21. Federelement nach einem der vorhergehenden Ansprüche,
**dadurch gekennzeichnet, daß**
die Kettenelemente (1) auf ihrer vom Spannelement (4) abgewandten Seite formschlüssig mit einem Obergurt (14), insbesondere mit gegen das Spannelement (4) ab quer zum Obergurt (14) abragenden Fortsätzen (14'), aufgesteckt, sind.

22. Federelement nach einem der vorhergehenden Ansprüche,
**dadurch gekennzeichnet, daß**
die Kettenelemente (1) Rohrabschnitte sind, die in Längsrichtung vom Spannelement durchlaufen werden und sich insbesondere indirekt mit ihren Stirnflächen (9) gegeneinander abstützen, insbesondere unter Zwischenanordnung von quer zur Spannrichtung von einem Obergurt (14) abragenden Fortsätzen (14'), welche eine Durchgangsöffnung aufweisen, welche insbesondere eine Durchtrittsöffnung zum Hindurchtreten des Spannelementes (4) aufweist.

23. Federelement nach Anspruch 22,
**dadurch gekennzeichnet, daß**
an den stimseitigen Enden der rohrförmigen Kettenelemente (1) Dämpfungselemente (101), insbesondere in Form einer Gummibuchse, angeordnet sind, mit denen die Kettenelemente (1) sich abstützen.

24. Federelement nach einem der vorhergehenden Ansprüche,
**dadurch gekennzeichnet, daß**
am Obergurt (14) seitlich abstrebend in regelmäßigen Abständen Ausleger insbesondere einstückig angeordnet sind, die ihrerseits großflächige allseits umschlossene Durchbrüche aufweisen.

25. Federelement nach einem der vorhergehenden Ansprüche,
**dadurch gekennzeichnet, daß**
jedes Kettenelement (1) einen auf beiden Seiten weit überstehenden Querausleger (28) aufweist, der insbesondere auf der vom Spannelement (4) abgewandten Seite des Kettenelementes (1) angeordnet ist und wobei die Kettenelemente (1) insbesondere über einen Obergurt (14) miteinander verbunden sind.

## Claims

1. A strip shaped spring element, supported in at least one point (2, 3, 16, 17), adjustable as to its spring reaction in at least a first transversal direction, **characterized in that** between the ends (5, 6) of the spring element, at least one tension element (4), extensible in at least a first transversal direction (32), is tensioned by stretching with an adjustable pre-tension in the longitudinal direction (7), and along the tension element (4), on the tensioned side, between the ends (5,6) there are arranged link elements (1) extending transversally with respect to the longitudinal direction (7) and transversally with respect to the first transversal direction (32), thus that the link elements (1) bear at least indirectly against each other in the longitudinal direction (7) and pivot relatively one with respect to the other around the pivot pins (8)

2. Spring element according to claim 1, **characterized in that** the link elements (1) are coupled each other.

3. Spring element according to claim 1, **characterized in that** the link elements (1) bear against each other with their front surfaces (9) orientated in the longitudinal direction (7).

4. Spring element according to one of the preceding claims, **characterized in that** the link elements (1) are attached to the tension element (4).

5. Spring element according to one of the preceding claims, **characterized in that** the link elements (1) in non-tensioned state in the transversal direction, on the inferior side orientated towards the tension element (4), are forming as a whole between the ends (5, 6) a mirror symmetrical slightly curved total contour or a bridge shaped convex one prominent towards the tension element (4).

6. Spring element according to one of the preceding claims, **characterized in that** the link elements (1) in non-tensioned state in the transversal direction, on the inferior side orientated towards the tension element (4), are forming as a whole between the ends (5, 6) a total contour of variable height prominent towards the tension element (4).

7. Spring element according to one of the preceding claims, **characterized in that** the link elements (1) are articulately coupled each other as well as to the ends (5, 6) of the spring element, **in that** these, with their bottom sides opposed with respect to the tension element (4), which with respect to the length of the link elements (1) are arranged slightly backwards between the front surfaces (9), are tightly coupled to a superior strap (10) extending over the entire length of the spring element from one end (5) to the other end (6), and which is also tightly coupled to the ends (5, 6) too, being elastically extensible in the transversal direction and compression-proof in the longitudinal direction (7).

8. Spring element according to one of the preceding claims, **characterized in that** the link elements (1) are articulately coupled each other, **in that** these, with their bottom sides opposed with respect to the tension element (4) are tightly coupled to an inferior strap (15) extending over the entire length of the spring element from one end (5) to the other end (6), and which is also tightly coupled to the ends (5, 6) too, being elastically extensible in the transversal direction and compression-proof in the longitudinal direction, and **in that** the supporting and the fixing of the spring element is effected under the inferior strap (15), in the centre (16), or laterally shifted with respect to it, or to an end (17).

9. Spring element according to one of the preceding claims, **characterized in that** link elements (1) are attached on the inferior and the superior side of a medial strap (21), and the tension element (4) is arranged on both sides opposed one with respect to the other, and the links in the link elements (1) are extensible in the first transversal direction, both in the positive one (32') and the negative one (32), and **in that** the front surfaces (9) of the link elements (1) have different angles.

10. Spring element according to one of the preceding claims **characterized in that** independently or interdependently formed damping and balancing elements (26) are attached between the front surfaces (9) of the link elements (1).

11. Spring element according to one of the preceding claims, **characterized in that** the tension element (4) passes through guides on the extensible side (32) of the link element (1).

12. Spring element according to one of the preceding claims, **characterized in that** the tension element (4) consists of a cable or a steel strip or plastic material penetrating the terminal blocks (5, 6) comprising the pre-tension device, and which ends up with a screwed pin (12) thus that the pre-tension of the spring element be adjusted by means of a nut (11) screwed on the screwed pin (12) and a compression spring (13) arranged between the terminal block (5) and (6) respectively, and the nut (11).

13. Spring element according to one of the preceding claims, **characterized in that** at least one device to adjust the pre-tension of the tension element (4) is attached on the setting side (2, 3, 16, 17) or at the ends (5, 6) in each point on the superior strap (14), on the inferior strap (15) or in respectively on the link elements (1).

14. Spring element according to one of the preceding claims, **characterized in that** the spring element consists of a wide superior strap (14) having openings (30), and whereon there are arranged longitudinally and transversally more links in the link elements extending in parallel to their tension element (4).

15. Spring element according to one of the preceding claims, **characterized in that** the superior, inferior or medial strap (14,15, 21) consists of single elements (29) which can have round, square, hexagonal or octagonal shapes, and **in that** the link elements (1) are elastically tightly coupled each other in the area of the front surfaces (9) on the side from the strap (14, 15, 21), and **in that** the link elements (1) are made thus that the single elements (29) are held at distance, and **in that** more tension elements (4) are arranged longitudinally and transversally.

16. Spring element according to one of the preceding claims, **characterized in that** more spring elements having the same or different extensible side (32) are arranged in the longitudinal or transversal direction.

17. Spring element according to one of the preceding claims, **characterized in that** single spring elements are arranged one above the other and are coupled each other by means of a flexible or rigid coupling element (18), and they can be put together one with the other or one against the other in their extending direction (32).

18. Spring element according to one of the preceding claims, **characterized in that** above the extensible side (32) of the spring element, at the ends (5, 6) and on the spring element having an inferior strap (15) and being supported in the centre (16), there is tightly attached an elastic strip (20) by means of a flexible or rigid coupling element (18).

19. Spring element according to one of the preceding claims, **characterized in that** on a right and left spring element having an inferior strap (15), mirror symmetrically attached and unilaterally supported (17), above the extensible side (32) of those two spring elements, on the opposite sides with respect to the supporting side (17), there is tightly attached an elastic strip (20) by means of a flexible or rigid coupling element (18).

20. Spring element according to claims 1 and 18, 19, **characterized in that** on an element having a superior strap (14), on its setting side (2, 3), on the extensible side (32), there is attached an elastic strip (19) by means of a flexible or rigid coupling element (18).

21. Spring element according to one of the preceding claims, **characterized in that** the link elements (1), on their opposite side with respect to the tension element (4), are attached by shape to a superior strap (14), in particular with prominences (14') protruding transversally with respect to the superior belt (14) towards the tension element (4).

22. Spring element according to one of the preceding claims, **characterized in that** the link elements (1) are cannular segments whereby the tension element passes in the longitudinal direction, and which in particular are indirectly bearing against each other with their front surfaces (9), in particular by inserting prominences (14') protruding transversally with respect to the tension direction from a superior strap (14), said link elements having a pass, in particular having an insertion orifice for inserting the tension element (4).

23. Spring element according to claim 22, **characterized in that** damping elements (101), in particular in the shape of a rubber bushing the link elements (1) bear against, are arranged at the front ends of the cannular link elements (1).

24. Spring element according to one of the preceding claims, **characterized in that** brackets laterally supported at regular intervals having in their turn large, all around closed openings, are in particular uniformly arranged on the superior strap (14).

25. Spring element according to one of the preceding claims, **characterized in that** each link element (1) has a transversal bracket (28) protruding much on both sides, which is arranged in particular on the side of the link element (1) opposed with respect to the tension element (4), wherein the link elements (1) are coupled each other, in particular by means of a superior strap (14).

## Revendications

1. Élément élastique en forme de bande, appuyé au moins dans un point (2, 3, 16, 17), réglable dans son effet de ressort au moins dans une première direction transversale, **caractérisé en ce que**, entre les bouts (5, 6) de l'élément élastique, au moins un élément de tension (4), extensible au moins dans une première direction transversale (32), est contraint par étendue avec une précontrainte réglable dans la direction longitudinale (7) et au long de l'élément de tension (4) sur la partie de sollicitation entre les bouts (5, 6) sont disposés des éléments de chaîne (1), de sorte que les éléments de chaîne (1) s'appuient au moins indirectement entre eux, dans la direction longitudinale (7) et qu'ils puissent pivoter relativement l'un par rapport à l'autre autour les axes de pivotement (8) déroulés transversalement par rapport à la direction longitudinale (7) et transversalement par rapport à la première direction transversale (32).

2. Élément élastique selon la revendication 1, **caractérisé en ce que**, les éléments de chaîne (1) sont couplés entre eux.

3. Élément élastique selon la revendication 1, **caractérisé en ce que**, les éléments de chaîne (1) s'appuient entre eux avec leurs surfaces frontales (9) orientées dans la direction longitudinale (7).

4. Élément élastique selon l'une des revendications antérieures, **caractérisé en ce que**, les éléments de chaîne (1) sont collés de l'élément de tension (4).

5. Élément élastique selon l'une des revendications antérieures, **caractérisé en ce que**, les éléments de chaîne (1) dans l'état non-sollicité dans la direction transversale, sur la partie inférieure dirigée vers l'élément de tension (4) forment par total entre les bouts (5, 6) un contour total aisément courbé, symétrique en miroir ou convexe en forme de pont, de manière proéminente vers l'élément de tension (4).

6. Élément élastique selon l'une des revendications antérieures, **caractérisé en ce que**, les éléments de chaîne (1) dans l'état non-sollicité dans la direction transversale, sur la partie inférieure dirigée vers l'élément de tension (4) forment par total entre les bouts (5, 6) un contour total d'hauteur variable, de manière proéminente vers l'élément de tension (4).

7. Élément élastique selon l'une des revendications antérieures, **caractérisé en ce que**, les éléments de chaîne (1) sont couplés de manière articulée entre eux, aussi bien qu'avec les bouts (5, 6) de l'élément élastique, **en ce que**, avec leurs parties postérieures opposées par rapport à l'élément de tension (4), qui par rapport à la longueur des éléments de chaîne (1) sont retirés plus en derrière entre les surfaces frontales (9), sont couplés étroitement avec une ceinture supérieure (10) qui s'étend sur toute la longueur de l'élément élastique à partir d'un bout (5) à l'autre bout (6) et qui aussi est couplée étroitement avec les bouts (5, 6) et dans la direction transversale est extensible de manière élastique mais dans la direction longitudinale (7) est résistante à compression.

8. Élément élastique selon l'une des revendications antérieures, **caractérisé en ce que**, les éléments de chaîne (1) sont couplés de manière articulée entre eux, aussi bien qu'avec les bouts de l'élément élastique, **en ce que**, avec leurs parties postérieures opposées par rapport à l'élément de tension (4) sont couplés étroitement avec une ceinture inférieure (15) qui s'étend sur toute la longueur de l'élément élastique à partir d'un bout (5) à l'autre bout (6) et qui aussi est couplée étroitement avec les bouts (5, 6) et dans la direction transversale est extensible de manière élastique, mais dans la direction longitudinale est résistante à compression et que, l'appui et la fixation de l'élément élastique a lieu sous la ceinture inférieure (15) dans le centre (16) ou décalé latéralement par rapport à celui-ci, ou à un bout 17.

9. Élément élastique selon l'une des revendications antérieures, **caractérisé en ce que**, sur une ceinture médiane (21) sur sa partie supérieure et inférieure sont appliqués les éléments de chaîne (1) et sur les deux parties opposées, l'une par rapport à l'autre il y a l'élément de tension (4) et les chaînes d'éléments de chaîne (1) sont extensibles dans la première direction transversale tant en celle positive (32') qu'en celle négative (32) et que les surfaces frontales (9) des éléments de chaîne (1) ont différents angles.

10. Élément élastique selon l'une des revendications antérieures, **caractérisé en ce que**, entre les surfaces frontales (9) des éléments de chaîne (1) sont appliqués les éléments d'amortissement et d'équilibrage (26) formés indépendamment ou interdépendamment.

11. Élément élastique selon l'une des revendications antérieures, **caractérisé en ce que**, dans l'élément de chaîne (1), l'élément de tension (4) passe par guidages sur la partie extensible (32) de celui-ci.

12. Élément élastique selon l'une des revendications antérieures, **caractérisé en ce qu'**à l'élément de tension (4), il s'agit d'un câble ou plate-bande en acier ou matière plastique qui transperce les blocs terminaux (5, 6) qui comprennent le dispositif de précontrainte et qui se termine avec un boulon fileté (12), de sorte que par l'intermédiaire d'un écrou (11) vissé sur le boulon fileté (12) et d'un ressort de pression (13) disposé entre le bloc terminal (5) respectivement (6) et l'écrou (11), la précontrainte de l'élément élastique soit réglable.

13. Élément élastique selon l'une des revendications antérieures, **caractérisé en ce que**, dans la partie de position (2, 3, 16, 17) ou aux bouts (5, 6) est appliqué au moins un dispositif pour le réglage de la précontrainte de l'élément de tension (4), en chaque point à la ceinture supérieure (14), à la ceinture inférieure (15) ou dans respectivement aux éléments de chaîne (1).

14. Élément élastique selon l'une des revendications antérieures, **caractérisé en ce que**, l'élément élastique est formé d'une ceinture supérieure (14) large, qui présente des perforations (30) et sur lesquelles sont disposés longitudinalement et transversalement plusieurs chaînes d'éléments de chaîne (1), déroulées parallèlement avec l'élément de tension (4) de celui-ci.

15. Élément élastique selon l'une des revendications antérieures, **caractérisé en ce que**, la ceinture supérieure, médiane ou inférieure (14, 15, 21) est formée d'éléments singuliers (29) qui peuvent être de forme circulaire, carrée, hexagonale ou octogonale et que les éléments de chaîne (1) dans la zone des surfaces frontales (9) sur la partie du côté de la ceinture (14, 15, 21) sont couplés étroitement entre eux, mais de manière élastique et que les éléments de chaîne (1) sont construits de sorte que les éléments singuliers (29) sont tenus à distance et que plusieurs éléments de tension (4) sont disposés longitudinalement et transversalement.

16. Élément élastique selon l'une des revendications antérieures, **caractérisé en ce que**, sont disposés en direction longitudinale et transversale plusieurs éléments élastiques avec la partie d'étendue (32), la même ou différente.

17. Élément élastique selon l'une des revendications antérieures, **caractérisé en ce que**, les éléments élastiques singuliers sont disposés l'un sur l'autre et sont couplés entre eux par un élément de couplage (18), flexible ou rigide et dans la direction d'étendue (32) de ceux-ci peuvent être combinés l'un avec l'autre ou l'un contre l'autre.

18. Élément élastique selon l'une des revendications antérieures, **caractérisé en ce qu'**aux bouts (5, 6), au-dessus de la partie d'étendue (32) de l'élément élastique, sur l'élément élastique avec la ceinture inférieure (15), avec appui dans le centre (16), est appliquée étroitement une latte élastique (20), par l'intermédiaire d'un élément de couplage (18) flexible ou rigide.

19. Élément élastique selon l'une des revendications antérieures, **caractérisé en ce qu'**à un élément élastique droit et à l'un gauche, avec la ceinture inférieure (15), qui sont disposés symétriquement en miroir et appuyés unilatéralement (17) au-dessus de la partie d'étendue (32) des deux éléments élastiques, sur les parties opposées par rapport à la partie d'appui (17) est appliquée étroitement une latte élastique (20), par l'intermédiaire d'un couplage (18) flexible ou rigide.

20. Élément élastique selon la revendication 1 et 18, 19, **caractérisé en ce qu'**à un élément avec la ceinture supérieure (14), sur la surface de position (2, 3) de celui-ci, sur la partie d'étendue (32) est appliquée étroitement une latte élastique (19), par l'intermédiaire d'un élément de couplage (18) flexible ou rigide.

21. Élément élastique selon l'une des revendications antérieures, **caractérisé en ce que**, les éléments de chaîne (1) sur leur partie opposée par rapport à l'élément de tension (4), sont fixés par la forme avec une ceinture supérieure (14), spécialement avec les proéminences (14') sorties transversalement par rapport à la ceinture supérieure (14), vers l'élément de tension (4).

22. Élément élastique selon l'une des revendications antérieures, **caractérisé en ce que**, les éléments de chaîne (1) sont des segments tubulaires par lesquels l'élément de tension passe en direction longitudinale et qui spécialement s'appuient indirectement entre eux, avec leurs surfaces frontales (9), spécialement par l'intercalation d'une proéminence (14') sortie transversalement par rapport à la direction de tension du côté d'une ceinture supérieure (14) qui présente un orifice de pénétration pour la pénétration de l'élément de tension (4).

23. Élément élastique selon la revendication 22, **caractérisé en ce qu'**aux bouts frontaux des éléments de chaîne (1) tubulaires, sont disposés des éléments d'amortissement (101), spécialement en forme d'une douille en caoutchouc sur laquelle s'appuient les éléments de chaîne (1).

24. Élément élastique selon l'une des revendications antérieures, **caractérisé en ce que**, sur la ceinture supérieure (14), soutenus latéralement à distances régulières sont disposés des bras, spécialement de manière unitaire, qui à leur tour présentent des larges pénétrations, fermées de toutes les parties.

25. Élément élastique selon l'une des revendications antérieures, **caractérisé en ce que**, chaque élément de chaîne (1) présente un bras transversal (28) sorti beaucoup en évidence dans toutes les deux parties, qui est disposé, spécialement sur la partie de l'élément de chaîne (1) opposée par rapport à l'élément de tension (4) et où les éléments de chaîne (1) sont couplés entre eux, spécialement par l'intermédiaire d'une ceinture supérieure (14).
